# EUROPÄISCHE PATENTSCHRIFT

(11) **EP 0 790 372 B1**
(45) Veröffentlichungstag und Bekanntmachung des Hinweises auf die Patenterteilung: **08.09.1999**
(21) Anmeldenummer: 97101887.4
(22) Anmeldetag: 06.02.1997
(51) Int. Cl.: E04F 21/22

(54) **Verfahren und Vorrichtung zum Verlegen von Bodenbelägen**
Method and apparatus for laying floor coverings
Procédé et appareil pour la pose de revêtements de sol

(30) Priorität: 15.02.1996 DE 19605577
(43) Veröffentlichungstag der Anmeldung: 20.08.1997
(73) Patentinhaber: HEBRU-Gardinenland Brunnemer GmbH, 76879 Hochstadt (DE)
(72) Erfinder: Brunnemer, Helmut, 76879 Hochstadt (DE)
(74) Vertreter: Patentanwälte Möll und Bitterich

(56) Entgegenhaltungen:
- EP-A- 0 463 280
- US-A- 1 851 489
- US-A- 2 798 691
- US-A- 4 332 203
- US-A- 4 620 691

## Beschreibung

Die Erfindung betrifft Verfahren und Vorrichtungen zum Verlegen von Bodenbelägen wie Parkett, Laminat, Spanplatte und dergleichen, die aus Einzelelementen mittels Nut und Feder zusammengesetzt werden, gemäß dem Oberbegriff der Ansprüche 1 bzw. 4.

Bodenbeläge wie Parkett, Spanplatten, Paneele usw. werden aus vorgefertigten Einzelelementen zusammengesetzt, die üblicherweise mit Nut und Feder ausgerüstet sind. Vor dem Verlegen werden die Nuten mit Leim gefüllt. Nach dem Einführen der Feder müssen die Lücken zwischen den Einzelelementen geschlossen werden, wobei der Leim sich möglichst gleichmäßig verteilen sollte. Nach dem Abbinden des Leims entsteht so eine dauerhaft fugenlose Bodenfläche.

Zum Verpressen der bereits verlegten Einzelelemente bis zum Abbinden des Leims sind verschiedene Spannvorrichtungen bekannt, beispielsweise der aus der DE-U 295 10 195 bekannte Gurtenspanner. Solange diese Spannvorrichtungen angelegt sind, sind die Verlegearbeiten unterbrochen. Der Bodenverleger wird daher in aller Regel diese Spannvorrichtungen möglichst früh wieder abnehmen.

Aufgrund von Maßtoleranzen der Nuten und Federn und aufgrund der Leimfüllung in den Nuten lassen sich die Lücken zwischen den frisch verlegten und den schon liegenden Bodenbelagselementen meist nur unter Kraftanwendung schließen. Der Bodenverleger verwendet dazu einen Hammer und, um die Stirnseite der Bodenbelagselemente nicht zu beschädigen, einen passenden Schlagklotz. Mit möglichst dosierten Hammerschlägen versucht er, die Lücke zu schließen. Diese Arbeit ist einigermaßen zeitaufwendig und verlangt Fingerspitzengefühl. Trotzdem passiert es immer wieder, daß sich aufgrund der Hammerschläge zwischen den bereits verlegten Bodenbelagselementen wieder Fugen öffnen, weil der Leim dort noch nicht vollständig abgebunden war.

Der vorliegenden Erfindung liegt die Aufgabe zugrunde, ein Verfahren zum Verlegen von Bodenbelägen der eingangs genannten Art sowie dazu geeignete Vorrichtungen anzugeben, welche es erlauben, die Fugen zwischen den Bodenbelagselementen sauber, sicher, schnell und unter Anwendung nur geringer Kräfte zu schließen.

Diese Aufgabe wird gelöst durch ein Verfahren mit den Merkmalen des Anspruchs 1, wobei zur Durchführung des Verfahrens Vorrichtungen mit den Merkmalen des Anspruchs 4 dienen können.

Dank des erfindungsgemäßen Einsatzes von Vibrationskräften lassen sich die Nut-Feder-Verbindungen schnell und sicher fugenlos schließen. Der Leim verteilt sich unter der Wirkung der Vibrationskräfte sehr gleichmäßig und wirkt dabei wie eine Art Schmierfilm, so daß sich auch ungünstig dimensionierte Nut-Feder-Verbindungen problemlos schließen. Die Gefahr, daß sich andere Fugen, deren Leim noch nicht völlig abgebunden ist, wieder öffnen, besteht nicht mehr.

Ein weiterer Vorteil ist, daß Maschinen, mit denen sich die zur Durchführung des Verfahrens geeigneten Vibrationskräfte erzeugen lassen, praktisch zur Grundausrüstung jedes Bodenverlegers gehören, und zwar in Form der bekannten Exzenter- oder Vibrationsschleifgeräte. Es handelt sich dabei um motorisch angetriebene Handgeräte, deren Vibrationskopf nur noch passend aus- bzw. umgerüstet oder bestückt werden muß.

Eine erste vorteilhafte Ausgestaltung der Erfindung besteht darin, daß der vibrierende Maschinenkopf mit einem Schuh versehen wird, der mit einer entsprechenden Aufnahme im Schlagklotz korrespondiert.

Gemäß einer alternativen Ausgestaltung ist der Schlagklotz mit der Maschine lösbar verbunden. Diese Variante ist dann vorteilhaft anzuwenden, wenn der Vibrationskopf mit geeigneten Befestigungseinrichtungen ausgerüstet ist, was bei vielen handelsüblichen Maschinen der Fall ist.

Gemäß einer bevorzugten Ausgestaltung der Erfindung ist der Schlagklotz zweiteilig. Die beiden Teile sind mittels Schiebelager, das parallel zur Richtung der Vibrationskräfte orientiert ist, beweglich miteinander verbunden. Eine Feder hält beide Teile auf Abstand. Dank dieser Konstruktion kann die Nut des Schlagklotzes auch bei laufender Maschine auf die Feder des Bodenbelagelementes aufgesteckt werden, ohne daß Beschädigungen zu befürchten sind. Die Vibrationskräfte werden erst dann übertragen, wenn der Bodenverleger gegen den Druck der Federn den Abstand zwischen den beiden Teilen des Schlagklotzes beseitigt.

Da dank der Vibrationskräfte das Schließen der Verlegefugen sehr schnell von statten geht, wird das Vibrationsgerät jeweils nur kurzzeitig eingeschaltet. Aus diesem Grunde kann die Maschine auch mittels Akku gespeist sein.

Um dem Bodenverleger die Handhabung weiter zu erleichtern, kann das Handgerät mit einem Ständer ausgerüstet sein.

Anhand der Zeichnung soll die Erfindung in Form von Ausführungsbeispielen näher erläutert werden. Es zeigen
- Fig. 1: in perspektivischer Darstellung das Verlegen von Bodenbelägen aus Einzelelementen unter Verwendung eines Schlagklotzes,
- Fig. 2: ebenfalls in perspektivischer Darstellung eine erste Vorrichtung zur Verlegung von Bodenbelägen unter Anwendung von Vibrationskräften,
- Fig. 3: in perspektivischer Darstellung einen Teilschnitt durch einen zweiteiligen Schlagklotz und
- Fig. 4: in perspektivischer Darstellung eine zweite Vorrichtung zur Verlegung von Bodenbelägen in Anwendung.

Fig. 1 zeigt schematisch in perspektivischer Darstellung eine Reihe von Bodenbelags-Einzelelementen 1, 1', die mit Nut 2 und Feder 3 ausgerüstet sind. Die Nuten 2 der vordersten Reihe von Bodenbelägen 1 werden mit Leim gefüllt und auf die Federn 3 der benachbarten Reihe von Bodenbelags-Elementen 1' aufgesteckt. An die Stirnkante der vordersten Bodenbelags-Elemente 1 wird ein sogenannter Schlagklotz 10 angelegt, der mit zu den Federn 3 passenden Nuten 12 ausgerüstet ist. Durch möglichst gezielte Hammerschläge auf den Schlagklotz 1 versucht der Bodenverleger, die Nuten 4 zwischen den Bodenbelags-Elementen 1, 1' zu schließen, so daß eine dauerhaft fugenlose Bodenbelagsfläche entsteht.

Diese Art der Bodenverlegung erfordert viel Fingerspitzengefühl und große Erfahrung. Trotzdem können auch erfahrene Bodenverleger nicht verhindern, daß sich aufgrund der Schlagkräfte andere Fugen wieder öffnen, in denen der Leim noch nicht völlig abgebunden hatte.

Fig. 2 zeigt eine erste Vorrichtung, mit deren Hilfe der beschriebene Verlegevorgang erheblich schneller, sicherer, sauberer und bequemer durchgeführt werden kann.

Man erkennt ein elektromotorisch betriebenes Handgerät 20 mit Gehäuse 21, einer elektrischen Zuleitung 22 und einem Ein-Aus-Schalter 23. Die Verwendung von Akku- oder Druckluft-gespeisten Geräten ist ebenso möglich.

Die Maschine 20 besitzt an ihrem vorderen Ende einen Getriebekopf 24, der die Rotationsbewegung des Antriebsmotors in eine vibrierende bzw. exzentrisch rotierende Bewegung eines Vibrationskopfes 25 umwandelt. Vergleichbare Maschinen sind als Vibrations- bzw. Exzenterschleifer handelsüblich.

Am Vibrationskopf 25 ist ein Dämpfungselement 26 in Form eines Gummirings bzw. einer Gummischeibe befestigt. Diese korrespondiert mit einer kreisförmigen Vertiefung 13 im Schlagklotz 10. Sobald der Vibrationskopf 25, 26 in der Aufnahme 13 sitzt, werden die Vibrationsbewegungen und -kräfte auf den Schlagklotz 10 übertragen. Der Bodenverleger muß nur noch die Kombination aus Maschine 20 und Schlagklotz 10 gegen die Stirnkante der vordersten Reihe der Bodenbelagselemente 1 drücken, worauf sich die Fugen 4 wie von selbst schließen.

An der Maschine 20 ist ein Ständer 27 so befestigt, daß das Gerät mit korrekt sitzendem Schlagklotz 10 auf dem Boden stehend benutzt werden kann.

Wie der in Fig. 1 dargestellte Schlagklotz 10 mit gestrichelten Linien erkennen läßt, sind auch rechtwinklige, offene Aufnahmen 11 möglich. Hierbei muß an den Vibrationskopf 25 ein passender Schuh (nicht dargestellt) angeschraubt werden.

Fig. 3 zeigt einen zweiteiligen Schlagklotz 30, bestehend aus einem Arbeitsteil 31 mit Nut 32 und einem Montageteil 33, an dem eine Aufnahme 34 mit Langloch 35 befestigt ist, passend zu einer alternativen Maschine 20' (Fig. 4). Arbeits- und Montageteil 31, 33 sind mittels Lagerstiften 36, die sich in Richtung der Vibrationskräfte erstrecken, beweglich miteinander verbunden. Eine Feder 37 auf den Lagerstiften 36 sorgt dafür, daß Arbeits- und Montageteil 31, 33 in Ruhestellung einen gegenseitigen Spalt 38 einhalten.

Fig. 4 zeigt die Anwendung des zweiteiligen Schlagklotzes 30 an einer Maschine 20', die ein internes Getriebe zur Erzeugung von Vibrationsbewegungen aufweist. Die Aufnahme 34, 35 des Schlagklotzes 30 ist in die Maschine 20' eingesteckt. Das Arbeitsteil 31 des Schlagklotzes 30 ist an die Bodenbelagsplatte 1 angelegt. Aufgrund der Zweiteiligkeit des Schlagklotzes 30 werden auch bei laufender Maschine 20' zunächst keine Kräfte auf das Arbeitsteil 31 und damit auf die Bodenbelagsplatte 1 übertragen. Das Arbeitsteil 31 verharrt demnach auch bei laufender Maschine 20' in Ruhe, so daß die Nut 32 bequem auf die Feder der Bodenbelagsplatte 1 aufgesteckt werden kann. Sobald dies geschehen ist, drückt der Bodenverleger die Maschine 20' nach vorne, bis das Montageteil 33 sich gegen das Arbeitsteil 31 des Schlagklotzes 30 anlegt, worauf die Vibrationskräfte von der Maschine 20' auf die Bodenbelagsplatte 1 übertragen werden.

## Patentansprüche

1. Verfahren zum Verlegen von Bodenbelägen wie Parkett, Laminat, Spanplatte und dergleichen, die aus Einzelelementen (1, 1') mittels Nut (2) und Feder (3) zusammengesetzt werden, wobei die mit Leim gefüllte Nut (2) eines zu verlegenden Elements (1) auf die Feder (3) eines bereits verlegten Elements (1') aufgesteckt und die Lücken (4) zwischen den Elementen (1, 1') durch Einwirkung externer Kräfte geschlossen werden, dadurch gekennzeichnet, daß den Kräften Vibrationskräfte überlagert werden, die in der Verlegeebene wirken.

2. Verfahren nach Anspruch 1, dadurch gekennzeichnet, daß die Vibrationskräfte eine Komponente senkrecht und/oder eine Komponente parallel zur Verlegerichtung aufweisen.

3. Verfahren nach Anspruch 1 oder 2, dadurch gekennzeichnet, daß die Vibrationskräfte durch eine exzentrische Rotation erzeugt werden.

4. Vorrichtung zum Verlegen von Bodenbelägen wie Parkett, Laminat, Spanplatte oder dergleichen, die aus Einzelelementen (1) mittels Nut (2) und Feder (3) zusammengesetzt werden, umfassend einen Schlagklotz (10, 30) mit einer Nut (12, 32) zum Anlegen an die Feder (3) des Einzelelementes (1), dadurch gekennzeichnet, daß eine motorgetriebene Maschine (20, 20') vorgesehen ist, die einen in der Verlegeebene vibrierenden Kopf (25) besitzt, der den Schlagklotz (10, 30) in der Verlegeebene in Vibration versetzt.

5. Vorrichtung nach Anspruch 4, dadurch gekennzeichnet, daß der Schlagklotz (10,30) eine Aufnahme (11, 13, 34) besitzt, die mit dem Vibrationskopf (25) der Maschine (20, 20') korrespondiert.

6. Vorrichtung nach Anspruch 4 oder 5, dadurch gekennzeichnet, daß der Schlagklotz (30) aus einem Arbeitsteil (31) und einem Montageteil (33) besteht, daß am Montageteil (33) die Aufnahme (34, 35) zur Verbindung mit der Maschine (20'), am Arbeitsteil (31) die Nut (32) zum Anlegen an die Feder (3) des Einzelelements (1) angebracht ist, und daß Arbeitsteil (31) und Montageteil (33) mittels Schiebelager (36) beweglich miteinander verbunden sind, das in Richtung der Vibrationskräfte orientiert ist, und daß Arbeitsteil (31) und Montageteil (33) mittels einer weiteren Feder (37) gegenseitig beabstandet sind.

7. Vorrichtung nach Anspruch 4, 5 oder 6, dadurch gekennzeichnet, daß der Schlagklotz (10, 30) mit der Maschine (20, 20') lösbar verbunden ist.

8. Vorrichtung nach einem der Ansprüche 4 bis 7, dadurch gekennzeichnet, daß die Maschine (20, 20') ein elektromotorisch angetriebenes Handgerät ist.

9. Vorrichtung nach Anspruch 8, dadurch gekennzeichnet, daß die Maschine (20, 20') mittels Akku gespeist ist.

10. Vorrichtung nach einem der Ansprüche 4 bis 9, dadurch gekennzeichnet, daß die Maschine (20, 20') einen Ständer (27) besitzt.

## Claims

1. A method of laying floor coverings, such as parquet, laminate, chipboard and the like, which is assembled from individual elements (1,1') by means of tongue (3) and groove (2), wherein the glue-filled groove (2) of an element (1) to be laid is fitted on to the tongue (3) of an already laid element (1') and the gaps (4) between the elements (1,1') are closed by the action of external forces, characterised in that vibration forces, which act in the laying plane, are superimposed over the forces.

2. A method according to Claim 1, characterised in that the vibration forces have one component perpendicular to and/or one component parallel to the laying direction.

3. A method according to Claim 2, characterised in that the vibration forces are produced by eccentric rotation.

4. An apparatus for laying floor coverings, such as parquet, laminate, chipboard or the like, which is assembled from individual elements (1) by means of tongue (3) and groove (2), comprising an impact block (10,30) with a groove (12,32) to be applied against the tongue (3) of the individual element (1), characterised in that a motor-driven machine (20,20') is provided which has a head (25) which vibrates in the laying plane and which imparts vibrating movement to the impact block (10,30) in the laying plane.

5. An apparatus according to Claim 4, characterised in that the impact block (10,30) has a socket (11,13,34) which matches the vibrating head (25) of the machine (20,20').

6. An apparatus according to Claim 4 or 5, characterised in that the impact block (10,30) comprises an operating part (31) and a mounting part (33), in that the socket (34,35) is provided in the mounting part (33) for connection with the machine (20') and the groove (32) is provided in the operating part (31) for application against the tongue (3) of the individual element (1), and in that the operating part (31) and the mounting part (33) are movably joined together by means of a sliding bearing (36) which is directed in the direction of the vibration forces, and in that the operating part (31) and the mounting part (33) are spaced apart from one another by means of a further spring (37).

7. An apparatus according to Claim 4, 5 or 6, characterised in that the impact block (10,30) is releasably connected to the machine (20,20').

8. An apparatus according to any one of Claims 4 to 7, characterised in that the machine (20,20') is a hand-operated device driven by an electric motor.

9. An apparatus according to Claim 8, characterised in that the machine (20,20') is battery-powered.

10. An apparatus according to any one of Claims 4 to 9, characterised in that the machine (20,20') has a stand (27).

## Revendications

1. Procédé pour poser des revêtements de sol tels que du parquet, un stratifié, un panneau de particules et similaires, qui sont assemblés à partir d'éléments individuels (1, 1'), à l'aide d'une rainure (2) et d'une languette (3), la rainure (2) d'un élément à poser (1) remplie de colle étant placée sur la languette (3) d'un élément déjà posé (1') et les vides (4) entre les éléments (1, 1') étant fermés sous l'effet de forces extérieures, caractérisé en ce que l'on superpose des forces vibratoires aux forces qui agissent dans le plan de pose.

2. Procédé selon la revendication 1, caractérisé en ce que les forces vibratoires présentent une composante perpendiculaire et/ou une composante parallèle à la direction de pose.

3. Procédé selon la revendication 1 ou 2, caractérisé en ce que les forces vibratoires sont produites au moyen d'une rotation excentrique.

4. Dispositif pour poser des revêtements de sol tels que du parquet, un stratifié, un panneau de particules ou similaires, qui sont assemblés à partir d'éléments individuels (1) à l'aide d'une rainure (2) et d'une languette (3), comprenant un sabot marteleur (10, 30) muni d'une rainure (12, 32), destiné à la pose de l'élément individuel (1) sur la languette (3), caractérisé en ce qu'une machine actionnée par moteur (20, 20') est prévue, laquelle possède une tête (25) vibrant dans le plan de pose qui fait vibrer le sabot marteleur (10, 30) dans le plan de pose.

5. Dispositif selon la revendication 4, caractérisé en ce que le sabot marteleur (10, 30) possède un creux (11, 13, 34), qui correspond à la tête vibrante (25) de la machine (20, 20').

6. Dispositif selon la revendication 4 ou 5, caractérisé en ce que le sabot marteleur (30) se compose d'une partie de travail (31) et d'une partie d'assemblage (33), en ce que, sur la partie d'assemblage (33), le creux (34, 35) permet la liaison avec la machine, et sur la partie de travail (31), la rainure (32) permet la pose de l'élément individuel (1) sur la languette, et en ce que la partie de travail (31) et la partie d'assemblage (33) sont reliées l'une à l'autre de manière mobile à l'aide d'un palier coulissant (36), qui est orienté en direction des forces vibratoires, la partie de travail (31) et la partie d'assemblage (33) étant écartées côte à côte à l'aide d'un autre ressort (37).

7. Dispositif selon la revendication 4, 5 ou 6, caractérisé en ce que le sabot marteleur (10, 30) est relié de manière amovible à la machine (20, 20').

8. Dispositif selon l'une des revendications 4 à 7, caractérisé en ce que la machine (20, 20') est un appareil à main actionné par un moteur électrique.

9. Dispositif selon la revendication 8, caractérisé en ce que la machine (20, 20') est alimentée au moyen d'un accumulateur.

10. Dispositif selon l'une des revendications 4 à 9, caractérisé en ce que la machine (20, 20') possède un support.
